# DEMANDE DE BREVET EUROPEEN

(11) **EP 0 113 316 A1**
(43) Date de publication de la demande: **11.07.1984**
(21) Numéro de dépôt: 83810573.2
(22) Date de dépôt: 08.11.1983
(51) Int. Cl.: A44B 1/14, A44B 5/00

(54) **Cache amovible pour bouton**

(30) Priorité: 08.11.1982 CH 6458/82
(71) Demandeur: BARRET-MACHE, Armand Patrick, CH-1602 La Croix-sur-Lutry (CH)
(72) Inventeur: BARRET-MACHE, Armand Patrick, CH-1602 La Croix-sur-Lutry (CH)
(74) Mandataire: Hranitzky, Wilhelm Max

(57) **Abrégé**

Le cache amovible pour bouton est formé d'un élément support (1) dans le fond (2) duquel une encoche (7) est pratiquée et dont la paroi (3) laisse entrer latéralement le bouton; un aimant (5) est disposé à l'intérieur de l'élment support (1); un élément intermédiaire (8) est pourvu d'une plage support (10) sur laquelle s'appuie la face inférieure de l'élément supérieur (12); l'élément supérieur (12) est réalisé au moins en partie dans un métal répondant à l'effet magnétique de l'aimant.

## Description

La présente invention concerne un cache amovible pour bouton, notamment bouton de manchette.

Les boutons de manchettes décoratifs classiques ne peuvent être portés que sur des chemises dont les manchettes sont prévues à cet effet, celles-ci ayant comme caractéristiques que les deux pans de la manchette sont pourvus de boutonnières. Les chemises courantes sont, quant à elles, toutes réalisées avec des manchettes dont l'un des pans comporte une boutonnière et l'autre un bouton.

Des dispositifs permettant d'adapter un élément décoratif produisant le même effet qu'un bouton de manchette classique sur des boutons ordinaires ont déjà été exposés, par exemple, dans les documents suivants : DE 31773, US 2880487, US 2637885, US 2834080, FR 72.42414, US 3343230, FR 69.45576, US 3777336.

L'utilisation d'un aimant pour réunir entre elles les deux parties d'un bouton de manchette est exposée dans le brevet français 1191786. Les possibilités de rendre interchangeables certaines parties d'un bouton ou d'un bijou ont été exposées dans le brevet suisse 238894 ainsi que dans le brevet français 1129209.

Le but de la présente invention est de fournir un bouton de manchette amovible se fixant sur un bouton ordinaire et permettant de plus de modifier l'aspect décoratif tant sur le plan de la forme que sur celui de la couleur ou de la matière grâce au caractère interchangeable des éléments visibles. Le but de la présente invention est également de fournir un cache ayant les propriétés indiquées ci-dessus et restant cependant facile d'emploi. Ce deuxième but est atteint en donnant aux divers éléments du cache une configuration telle que le caractère interchangeable de certains éléments et le caractère amovible de l'ensemble sont rendus possibles par les seules propriétés bien connues d'un aimant.

La solution apportée par l'invention est définie dans les revendications.

On va décrire ci-après, à titre d'exemple, trois formes d'exécution de l'invention en se rapportant au dessin dans lequel :
la fig. 1 est une vue en perspective dans divers éléments superposés avant leur montage, et
la fig. 2 est une vue en coupe du cache une fois monté sur le bouton.
la fig. 3 est une vue de dessous, en perspective, des éléments selon la deuxième variante, avant leur montage

Dans la variante d'exécution préférentielle, telle que représentée à la fig. 1, l'élément support(l) est constitué de cinq parties, un fond (2), une paroi latérale (3), une plaque supérieure (4), un aimant plat (5) et un blindage (6).

Toutes ces parties sont solidaires les unes des autres et réunies à demeure.

Le fond (2) a la forme d'un disque, une encoche (7) est pratiquée de manière à laisser passage aux fils retenant le bouton sur le tissu. La paroi latérale (3) a la forme d'une bague cylindrique. Elle est interrompue sur une large portion de façon à permettre au bouton de se loger latéralement à l'intérieur de l'élément support. (1).

La plaque supérieure (4) a la forme d'un disque. A sa surface inférieure,.un aimant (5) est collé. Cet aimant plat est réalisé dans une terre rare telle que samarium-cobalt, ce qui lui donne une puissance suffisante malgré sa nécessaire minceur.. L'aimant plat (5) est entouré d'un blindage (6) en mue-métal qui épouse sa forme: Ce blindage évite que l'action de l'aimant n'influence désagréablement le fonctionnement des montres-bracelets.

L'élément intermédiaire (8) est constitué de deux parties solidaires et réunies à demeure, une enveloppe cylindrique en forme de bague (9), une plage support (10).

L'élément intermédiaire (8) est représenté dans le des- sie de manière à faciliter la compréhension des figures. Ainsi, à la fig. l, son contour extérieur est cylindrique, mais il est prévu de donner à ce contour les formes les plus diverses.

La plage support (10) est constituée d'un disque présentant une découpe (11). La forme de cette découpe, circulaire à la fig. 1, doit simplement correspondre à celle du relief (15) qu'elle est destinée accueillir.

L'élément supérieur (12) comporte deux parties, un disque décoratif (13) et un support métallique (14).

L'élément supérieur (12) est représenté à la fig. 1 sous forme de disque. Comme pour le contour extérieur de l'élément intermédiaire, il est prévu de donner à l'élément supérieur des formes de fantaisie, la représentation sous forme de disque n'a ici aussi pour but que de simplifier la compréhension des figures.

Le disque décoratif (13) peut être réalisé en pierre, en métal précieux ou en tout autre matière agréable d'aspect.

Le support métallique (14) est réalisé dans un métal sensible au pouvoir magnétique de l'aimant (5).

La forme du support métallique est déterminée par deux considérations, d'une part, il doit soutenir l'élément décoratif sur toute la surface inférieure de ce dernier, d'autre part, il doit comporter un relief (15) destiné à venir se loger dans la découpure (11) pratiquée dans la plage support (10) de l'élément intermédiaire. (8).

Ce support métallique se présente donc comme deux disques de diamètre différent réunis en une seule pièce.

Comme le montre la fig. 2, le relief (15) entre en contact avec la plaque supérieure (4) de l'élément support (1) de sorte que l'effet de l'aimant (5).'est optimal.

Lorsque le disque décoratif (13) est réalisé en pierre, il est important que le support métallique (14) soutienne entièrement sa surface inférieure car, lorsqu'on retire le cache du bouton, la première opération consiste'à imprimer un mouvement de traction sur l'élément intermédiaire. Ce. mouvement de traction détache le support métallique (14) du contact de l'aimant en agissant sur l'élément supérieur (12) par l'intermédiaire de la plage support (10).

Si cette plage appuyait directement sur le disque décoratif (13), celui-ci pourrait se décoller du support mé- ' tallique (14) ou, pire, se briser.

Pour éviter que les éléments intermédiaire (8) et supérieur (12) puissent être séparés de l'élément support (1) sans l'assentiment du propriétaire du cache, un dispositif de sécurité est prévu. Ce dispositif de sécurité est constitué de deux tétons (16) disposés symétriquement sur la face externe de la paroi latérale (3) de l'élément support (1) et de deux gorges (17) pratiquées dans l'enveloppe cylindrique (9) de l'élément intermédiaire (8).

Lors de la mise en position du cache, un mouvement de rotation doit être imprimé à l'élément intermédiaire (8) pour que les tétons (16) pénètrent judqu'au fond des gorges (17). Un mouvement de rotation inverse doit être imprimé lorsque l'on désire retirer le cache. Une simple traction ne suffit donc pas.

Dans une deuxième variante d'exécution, non représentée, le nombre des éléments du cache e.st réduit à deux.

L'élément support (1)'reste inchangé. En revanche, l'élément intermédiaire (8) est privé de sa plage support (10), qui n'a plus sa raison d'être, il est réuni à demeure à l'élément supérieur (12), formant ainsi un élément couvercle.

Cette variante d'exécution est plus simple à réaliser et à employer que la première, mais elle ne permet pas de modifier séparément soir la forme extérieur du cache, soit la couleur ou la matière du disque décoratif.

Dans une troisième variante, représentée à la fig. 3, le nombre des éléments du cache est également réduit à deux.

Sur la paroi latérale (3) de l'élément support (1), une protubérance (30) est aménagée, lors de la mise en.place de l'élément supérieur (31) sur l'élément support (1), la protubérance (30) s'engage, en jouant sur l'elasticité des deux éléments dans la gorge (32) pratiquée sur le versant intérieur de la paroi (9) de l'élément supérieur (31). L'engagement de

la protubérance dans la gorge permet un verrouillage des deux éléments.

La troisième variante est également prévue avec une protubérance sur l'élément supérieur et une gorge dans la paroi de l'élément inférieur.

La troisième variante peut être combinée avec les deux premières de manière à fournir une double sécurité dans la fixation.

Le cache amovible, tel qu'il est décrit plus haut, présente des avantages qui ont trait à plusieurs aspects de son utilisation. En effet, l'aimant est utilisé pour retenir l'élément supérieur sur l'élément support; ce faisant il assume également, par la mise en position de l'élément intermédiaire, un verrouillage de l'élément support sur le bouton. En revanchè, l'aimant ne participe en rien à la fermeture de la manchette qui reste le fait du bouton, contrairement à ce qui est exposé, par exemple, dans le brevet français 1191786.

L'effet décoratif du cache amovible peut être modifié à souhait grâce au caractère interchangeable de l'élément supérieur et Isolément intermédiaire. En effet, une première possibilité de varier l'effet décoratif réside dans le choix de la couleur ou de la matière du disque décoratif (13). Une deuxième possibilité s'ajoute à la première en donnant aux éléments intermédiaires des formes de fantaisie. Une troisième possibilité s'ajoute encore aux deux précédentes, car on peut également donner une forme particulière à l'élément supérieur (12). Dans ce dernier cas évidemment, il est nécessaire de façonner l'élément intermédiaire ou, tout au moins, sa partie supérieure, de manière qu'il concorde avec la forme donnée à l'élément supérieur (12).

Un autre avantage du cache amovible est que, du fait qu'il est entièrement fixé sur le bouton, il n'a aucun prolongement entre les deux pans de la manchette. L'utilisation du cache amovible ne donne ainsi pas lieu à un surcroît de rigidité de la manchette, comme cela paraît résulter de dispositifs tels que celui décrit dans le brevet français 72.42414 notamment.

## Revendications

1. Cache amovible pour bouton, notamment pour bouton de manchette, comprenant plusieurs éléments agencés de façon à recouvrir le bouton caractérisé en ce qu'il comporte un élément support dont le fond est muni d'une encoche laissant passage aux fils retenant le bouton et au moins un élément supérieur dont les parois latérales recouvrent au moins partiellement celles de l'élément support.

2. Cache amovible selon la revendication 1 caractérisé en ce que l'élément support est pourvu d'une ou plusieurs protubérances ou d'un ou plusieurs logements destinés à solidariser l'élément support de l'élément qui le recouvre par le jeu d'organes mâles-femelles s'engageant l'un dans l'autre grâce à l'élasticité latérale des parois des deux éléments.

3. Cache amovible selon la revendication 1 caractérisé en ce qu'il comporte un élément support dont le fond est muni d'une encoche laissant passage aux fils retenant le bouton et dont la plaque supérieure est munie d'un aimant, un élément intermédiaire dont le contour extérieur donne sa forme au cache, et d'un élément supérieur dont une partie au moins est réalisée dans un métal réagissant à l'effet magnétique de 'l'aimant

4. Cache selon l'une des revendications 1, 2 ou 3, caractérisé en ce que l'élément support possède une paroi latérale ouverte sur un tronçon correspondant à l'emplacement de l'encoche pratiquée dans le fond de l'élément support, de sorte que le bouton est introduit latéralement dans l'élément support.

5. Cache selon la revendication 3, caractérisé en ce que l'aimant fixé à la plaque supérieure de l'élément support est entoure d'un blindage antimagnétique.

6. Cache selon la revendication 3, caractérisé en ce que l'élément intermédiaire possède sur son contour intérieur une plage support.

7. Cache selon la revendication 3, caractérisé en ce que l'élément supérieur est un disque décoratif pourvu d'un sᵤp-port métallique ayant une partie en relief, cette partie s'imbriquant dans la découpure de l'élément intermédiaire, découpure dont le contour est déterminé par le bord intérieur de la plage support de l'élément intermédiaire.

8. Cache selon la revendication 3, caractérisé en ce que la face extérieure de la paroi latérale de l'élément support est munie de tétons qui s'engagent dans les gorges correspondantes pratiquées dans l'élément intermédiaire, de sorte qu'un mouvement de rotation est nécessaire tant pour associer que pour dissocier l'élément intermédiaire de l'élément support.

9. Cache selon la revendication 3, caractérisé en ce que les éléments.supérieurs d'une part et intermédiaires d'autre part sont respectivement interchangeables.

10. Cache selon la revendication 9, caractérisé en ce que le caractère interchangeable de l'élément supérieur, le caractère interchangeable de l'élément intermédiaire, le caractère amovible du cache dans son ensemble et le verrouillage de l'élément support sur le bouton résultent tous, de par la configuration des divers éléments, du seul effet magnétique de l'aimant sur le support métallique de l'élément supérieur.

11. Cache selon la revendication 3, caractérisé en ce que l'élément intermédiaire est dépourvu de plage de support et qu'il est réuni à demeure à l'élément supérieur pour former un élément couvercle, de sorte que lé cache se compose de deux parties, l'élément support et l'élément couvercle.
